# EUROPÄISCHE PATENTSCHRIFT

(11) **EP 0 607 210 B1**
(45) Veröffentlichungstag und Bekanntmachung des Hinweises auf die Patenterteilung: **31.01.1996**
(21) Anmeldenummer: 92920686.0
(22) Anmeldetag: 02.10.1992
(51) Int. Cl.: F23L 7/00, F23G 5/14

(54) **VERFAHREN ZUR VERBRENNUNG VON FESTSTOFFEN**
PROCESS FOR INCINERATING SOLIDS
PROCEDE POUR LA COMBUSTION DE MATIERES SOLIDES

(30) Priorität: 08.10.1991 DE 4133239
(43) Veröffentlichungstag der Anmeldung: 27.07.1994
(73) Patentinhaber: Müllkraftwerk Schwandorf Betriebsgesellschaft mbH, D-92421 Schwandorf (DE)
(72) Erfinder: Krüger, Jörg, D-8460 Schwandorf (DE)
(74) Vertreter: Müller-Wolff, Thomas
(86) Internationale Anmeldenummer: EP9202280
(87) Internationale Veröffentlichungsnummer: WO9307422

(56) Entgegenhaltungen:
- EP-A- 0 487 052
- CH-A- 428 063
- DE-A- 3 125 429
- US-A- 3 473 331
- US-A- 4 285 282

## Beschreibung

Die vorliegende Erfindung betrifft ein Verfahren zur Verbrennung von Feststoffen, insbesondere zur Müllverbrennung, in einem Verbrennungskessel, der zumindest einen Feuerraum und eine Nachbrennkammer umfaßt, wobei in den Verbrennungskessel Wasserdampf eingebracht wird.

Ein solches Verfahren ist aus den Dokumenten DE-A-3 125 429 und EP-A-0 487 052 bekannt.

Bei der Verbrennung von festen Energieträgern, wie z. B. Müll oder Kohle, entstehen schadstoffhaltige Abgase. Die Verbrennung sollte aus ökologischen und ökonomischen Gründen bei einem optimalem Luftüberschuß gefahren werden, um die Abgas- und Schadstoffmenge zu minimieren. Aus verfahrens- und apparatetechnischen Gründen stehen allerdings die ökologisch und die ökonomisch optimale Betriebsweise häufig im Widerspruch.

Ein ausreichender Ausbrand der Rauchgase mit dem Sauerstoff der Luft ist nur bei einem Luftüberschuß und entsprechenden Turbulenzen im oder direkt über dem Feuerraum gewährleistet. Zur Erzeugung dieser Turbulenzen wird üblicherweise ein Teil der Verbrennungsluft als Sekundärluft mit geringem Druck und mäßigen Geschwindigkeiten eingeblasen. Auf diese Weise soll die Bildung von Kohlenmonoxid und Stickoxiden vermindert werden. Um gleichzeitig die notwendigen Turbulenzen und damit eine ausreichende Vermischung sicherzustellen, muß die Menge der eingeblasenen Sekundärluft entsprechend hoch gewählt werden. Durch diese überschüssige Luft steigt allerdings die Abgasmenge und damit der Verlust an nutzbarer Energie deutlich an.

Die adiabaten Verbrennungstemperaturen sinken mit steigendem Luftüberschuß erheblich ab. So kann bei hohem Luftüberschuß durch Unterkühlung der Brenngase durch Zugabe der Sekundärluft eine zusätzliche CO-Bildung verursacht werden. Im Randbereich der Sekundärluftströmung können jedoch hohe Temperaturspitzen auftreten, die in Verbindung mit den örtlich hohen Sauerstoffkonzentrationen zur NOₓ-Bildung beitragen.

Bei der Verbrennung von Müll liegt die Sauerstoffkonzentration im feuchten Rauchgas nach dem Verbrennungskessel üblicherweise bei ca. 10 Vol.-%. Der Luftüberschuß beträgt in diesem Fall etwa 150 %, entsprechend einer Luftzahl von 2,5. Zwischen 20 und 40 % der Verbrennungsluft werden üblicherweise als Sekundärluft eingeblasen. Eine Reduktion der Sekundärluft führt dabei zu schlechterem Ausbrand der Brenngase, eine Reduktion der Primärluft führt zu schlechterem Ausbrand der Schlacke.

Eine weitere Aufgabe der Sekundärluft ist die Erzielung einer gewissen Flammführung. Dadurch soll die Thermik im 1. Zug des Verbrennungskessels (Nachbrennkammer) gebrochen und damit ein enges Verweilzeitspektrum im 1. Zug erzeugt werden. Dieses Ziel wird bisher allenfalls unvollständig erreicht. Auch der Einsatz von Tertiärluft zum Brechen der Thermik ist wegen der zusätzlichen Luftmenge nur beschränkt nutzbringend, da durch Abkühlung unter anderem zusätzliche CO-Bildung und weitere Rauchgasmengen resultieren.

Wesentlicher Nachteil der bisherigen Verfahren ist die zum sicheren Ausbrand der Abgase und zum Brechen der Thermik erforderliche hohe Sekundär- bzw. Tertiärluftmenge. Die Zugabe dieser hohen Luftmengen ist nur möglich, wenn gleichzeitig die Primärluftmenge reduziert wird, wobei allerdings das Ausbrandergebnis auf dem Rost gefährdet ist. Die Erhöhung der Rauchgasmenge führt zudem zu einer geringeren mittleren Verweilzeit im 1. Zug. Ein optimaler Schadstoffabbau ist daher nicht gewährleistet. Des weiteren wird die adiabate Verbrennungstemperatur durch die erhöhte Luftmenge gesenkt. Der Temperaturabbau im Bereich der Dampferzeuger verläuft dementsprechend flach. Dadurch wird die Wärmenutzung erheblich verringert.

Aufgabe der vorliegenden Erfindung ist es, ein Verfahren zur Verbrennung von Feststoffen zu entwickeln, mit dem es gelingt, die Schadstoffmengen im Rauchgas zu senken. Dabei soll entweder die Rauchgasmenge bei gleichbleibender Wärmeleistung erheblich vermindert werden, oder vice versa der Brennstoffdurchsatz deutlich erhöht werden. Das Verfahren soll mit möglichst geringem Luftüberschuß betrieben werden können. Gleichzeitig sollen die Nachteile der bekannten Verfahren weitestgehend vermieden werden. Das Verfahren soll sich insbesondere zur Anwendung in Müllkraftwerken eignen.

Diese Aufgabe wird erfindungsgemäß gelöst durch ein Verfahren mit den Merkmalen des Hauptanspruchs. Vorteilhafte Ausgestaltungen und Weiterbildungen des neuen Verfahrens ergeben sich aus den Unteransprüchen.

Die Feststoffe, wie z. B. Müll oder Kohle, werden in einen Verbrennungskessel chargiert und auf einem Rost im Feuerraum verbrannt. Die primäre Verbrennungsluft wird von unten durch den Rost eingeblasen. Die im Feuerraum entstehenden heißen Rauchgase durchströmen zunächst eine Nachbrennkammer (1. Zug des Kessels) und werden dann über weitere Strahlungszüge dem konvektiven Teil des Kessels zugeführt. Im Anschluß daran wird das Rauchgas in einer Rauchgasreinigungsanlage von Staub und Schadstoffen befreit und über einen Kamin an die Atmosphäre abgegeben.

Nach dem erfindungsgemäßen Verfahren wird neben der Primärluft keine weitere Verbrennungsluft, wie z.B. Sekundär- bzw. Tertiärluft, in den Verbrennungskessel eingeführt. Ein ausschließlicher Einsatz von Primärluft würde allerdings zu einem schlechten Ausbrand der Rauchgase, bedingt durch unzureichende Vermischung in der Nachbrennkammer (Nachreaktions- bzw. Ausbrennkammer), und dementsprechend zu hohen CO- und Schadstoffgehalten im Abgas führen. Daher wird erfindungsgemäß oberhalb des Feuerraums 2 und im unteren Bereich der Nachbrennkammer 4 als fluides Medium ein gas- und/oder überhitztes, dampfförmiges Medium in den Verbrennungskessel 1 eingedüst. Durch das Einblasen von Wasserdampf wird die Kohlenmonoxid- und Stickoxidbildung im Rauchgas nicht gefördert. Über den Wasserdampf wird die zur Erzeugung der für optimale Verbrennungsbedingungen der Brenngase notwendigen Turbulenzen erforderliche Mischenergie aufgebracht. Auf diese Weise kann die Gesamtluftmenge und der Sauerstoffgehalt des Rauchgases erheblich reduziert werden. Wesentliche Vorteile dieser Arbeitsweise sind eine Verringerung der Rauchgasmenge bei gleicher Nettowärmeleistung und geringerem Brennstoffbedarf, bzw. eine Steigerung der Wärmeleistung durch Erhöhung des Brennstoffdurchsatzes bei gleicher Rauchgasmenge.

Bestimmend für die Mischenergie, die erfindungsgemäß über den Wasserdampf in den Verbrennungskessel eingebracht wird, sind der eingestellte Überdruck und der Volumenstrom des Wasserdampfes. Als Mindestüberdruck für den Wasserdampf sollte ein Wert von mindestens 1 bar gewählt werden. Unterhalb dieses Wertes muß der Volumenstrom des Wasserdampfes zur Gewährleistung einer ausreichenden Mischenergie sehr hoch eingestellt werden. Die Rauchgasmenge kann dann allenfalls geringfügig abgesenkt werden. Zudem können sich unerwünscht hohe Wassergehalte im Rauchgas ergeben. Grundsätzlich sollte daher ein möglichst hoher Überdruck des Wasserdampfes vorgesehen werden. Die obere Grenze wird lediglich bestimmt durch den vertretbaren apparatetechnischen Aufwand.

Der einzustellende Volumenstrom des Wasserdampfes ist abhängig vom Überdruck, wobei mit höherem Druck ein geringerer Volumenstrom erforderlich ist und umgekehrt. Bei vorgegebenem Druck des Wasserdampfes wird der Volumenstrom bevorzugt so gewählt, daß eine Mischenergie im Bereich zwischen 0,1 und 30 kW pro m³ Turbulenzraum eingebracht wird.

Als Turbulenzraum wird dabei derjenige Bereich im Verbrennungskessel bezeichnet, der unmittelbar durch den eingeblasenen Wasserdampf erfaßt wird. Das Volumen V_{T} des Turbulenzraumes kann z. B. nach folgender Formel bestimmt werden :${\text{V}}_{\text{T}} \text{=(} \frac{\text{π}}{\text{4}} {\text{*d}}_{\text{hydr.}} {}^{\text{2}} {\text{)*(a*d}}_{\text{hydr.}} \text{)}$ wobei a Werte zwischen 0,2 und 0,5 annehmen kann. Dabei sind für a mit zunehmender Anzahl an Düsenebenen für den Wasserdampf kleinere Werte des genannten Bereiches anzusetzen. Die charakteristische Länge d_{hydr.} (hydraulischer Durchmesser) errechnet sich hier wie folgt:${\text{d}}_{\text{hydr.}} \text{= 4 F / U}$ Dabei entspricht F dem von den Verbrennungsgasen durchströmten Querschnitt (z. B. geringster Querschnitt nach Austritt aus dem Feuerraum) und U bezeichnet dessen Umfang.

Die einzubringende Mischenergie kann auch auf das Abgasvolumen bezogen werden. In diesem Fall sind vorzugsweise Mischenergien im Bereich zwischen 0,03 und 3 W pro Nm³/h Abgas einzustellen.

Unterhalb einer Mischenergie von 0,1 kW/m³ Turbulenzraum bzw. 0,03 W pro Nm³/h Abgas sind die erzeugten Turbulenzen nicht ausreichend, um optimale Verbrennungsbedingungen zu gewährleisten, während oberhalb von 30 kW/m³ Turbulenzraum bzw. 3 W pro Nm³/h Abgas unwirtschaftlich hohe Drucke und/oder Volumenströme des Wasserdampfes erforderlich werden. Ein enges Verweilzeitspektrum innerhalb der Nachbrennkammer (Nachreaktions-bzw. Ausbrennkammer) des Verbrennungskessels wird erreicht, wenn der Druck und der Volumenstrom des Wasserdampfes so gewählt werden, daß in der Nachbrennkammer eine gleichmäßige Kolbenströmung des Rauchgases erzielt wird. Auf diese Weise kann ein optimaler thermischer Schadstoffabbau gewährleistet werden.

Mit dem erfindungsgemäßen Verfahren können vergleichsweise hohe Temperaturen in der Nachbrennkammer erzielt werden, da hier eine Abkühlung der Rauchgase durch hohe Mengen an überschüssiger Luft nicht gegeben ist. Die Temperatur beim Eintritt in die Nachbrennkammer sollte vorzugsweise im Bereich zwischen 1273 und 1673 K liegen, um eine ausreichende Verbrennung der Schadstoffe zu gewährleisten. Oberhalb von 1673 K besteht die Gefahr einer erhöhten NOₓ-Bildung bereits bei geringeren Sauerstoffgehalten im Rauchgas. Durch Steuerung der Einblasparameter des Wasserdampfes kann zudem die mittlere Verweilzeit der Rauchgase in der Nachbrennkammer bei Temperaturen ≥ 1123 K soweit erhöht werden, daß der Schadstoffabbau erheblich gefördert wird.

Eine nach bisherigem Stand der Technik übliche Verbrennungsanlage für Feststoffe ist in Fig. 1 schematisch dargestellt. Im unteren Bereich des Verbrennungskessels 1 ist der Rost 3 angeordnet, auf dem die Feststoffe, wie z.B. Müll oder Kohle, unter Zugabe von Primärluft 9 verbrannt werden. Unmittelbar über dem Rost 3 befindet sich der Feuerraum 2, der nach oben hin in die Nachbrennkammer 4, entsprechend dem 1. Zug des Kessels, übergeht. Die bei der Verbrennung im Feuerraum 2 entstehenden heißen Rauchgase durchströmen zunächst die Nachbrennkammer 4. Sie werden dann über den 2. Zug 5 des Kessels 1 zu den Verdampfern und Überhitzern 6 und dem ECO 7 geleitet. Anschließend erfolgt die Entfernung von Staub und Schadstoffen in einer Rauchgasreinigungsanlage 8. Wird bei einer derartigen Verbrennungsanlage mit Sekundärluft gearbeitet, erfolgt die Zufuhr über Sekundärluftdüsen 10, die im Feuerraum 2 im Bereich des Übergangs zur Nachbrennkammer 4 angeordnet sind. Optional kann über Tertiärluftdüsen 11, die in der Nachbrennkammer 4 installiert werden, zusätzlich Tertiärluft eingeblasen werden.

Nach dem erfindungsgemäßen Verfahren wird als Verbrennungsluft ausschließlich Primärluft verwendet. Sekundär- bzw. Tertiärluft werden vollständig durch Wasserdampf ersetzt. Dabei wird der Wasserdampf mit einem Volumenstrom, der weit unterhalb des üblicherweise verwendeten Sekundär- bzw. Tertiärluftvolumenstroms liegt, eingeblasen. Um dennoch eine ausreichend hohe Mischenergie in den Kessel 1 einzubringen, wird der Wasserdampf mit einem Überdruck eingeleitet, der deutlich über dem üblichen Sekundär- bzw. Tertiärluftdruck (ca. 40 mbar) liegt. Auf diese Weise gelingt es, hohe Mischenergien in den Kessel einzubringen, ohne die Nachteile eines hohen Luftüberrschusses in Kauf nehmen zu müssen. Da unter den erfindungsgemäßen Bedingungen die Verbrennungstemperatur ansteigt und die Abgasverluste fallen, kann bei vollem Ersatz von Sekundär- bzw. Tertiärluft die Brennstoffmenge sowie die Primärluftmenge bei gleicher Dampfleistung zurückgenommen werden. Die Primärluftmenge und die Brennstoffmenge können so zum Beispiel um 10 % reduziert werden. Vorzugsweise wird die Primärluftmenge soweit reduziert, daß der Luftüberschuß zwischen dem für derartige Verbrennungsanlagen üblichen Wert von 150 % und einem unteren Grenzwert von 20 % liegt. Bei einem Luftüberschuß von 20 % liegt der Sauerstoffgehalt im Rauchgas bei ca. 2 %. Wird dieser Wert unterschritten, wirken die Schadstoffe der Rauchgase stark aggressiv auf die Kesselwandung.

Das Einblasen des Wasserdampfes erfolgt über für den Überschallbetrieb ausgelegte Düsen, da hierdurch eine besonders gute Umwandlung von Druckenergie in kinetische Energie ermöglicht wird.

Die Düsen werden im Bereich des Austritts der Verbrennungsgase aus dem Feuerraum 2 und/oder unmittelbar im Bereich der Nachbrennkammer 4 installiert. Sie werden vorzugsweise in einer oder mehreren Düsenebenen angeordnet. Bestehende Anlagen können auf einfache Weise auf das erfindungsgemäße Verfahren umgerüstet werden, durch direkten Einbau der Düsen für den Wasserdampf anstelle bereits vorhandener Sekundär- und/oder Tertiärluftdüsen.

Durch Einblasen des Wasserdampfes im Bereich des Austritts der Verbrennungsgase aus dem Feuerraum 2 werden insbesondere die Verbrennungs- und Mischbedingungen im Feuerraum 2 sowie im Eintritt zu Nachbrennkammer 4 optimiert. Wird zusätzlich bzw. alternativ der Wasserdampf unmittelbar in die Nachbrennkammer 4 eingeblasen, so wird in diesem Bereich durch Auflösung und Verwirbelung z. B. von Rauchgassträhnen die Ausbildung einer gleichmäßigen Kolbenströmung begünstigt. Auf diese Weise gelingt es, ein gleichmäßig enges Verweilzeitspektrum in der Nachbrennkammer 4 zu erzeugen und den Schadstoffabbrand deutlich zu erhöhen.

Durch die Verwendung von Wasserdampf nach dem erfindungsgemäßen Verfahren wird insbesondere die CO- und NOₓ -Bildung im Rauchgas nicht gefördert. Gleichzeitig wird Wasserdampf in den Dampferzeugern 6, 7 der Verbrennungsanlage produziert und steht damit kostengünstig und in ausreichender Menge zur Verfügung. Zudem ergibt sich eine Reihe weiterer Vorteile. Durch den höheren Wasserdampfpartialdruck werden die Strahlungseigenschaften der Rauchgase verbessert. Damit steigt der Wärmeübergang durch Strahlung und damit die Wärmenutzung im Strahlungsteil des Kessels erheblich an. In Verbindung mit den unter erfindungsgemäßen Bedingungen erzielten höheren Rauchgastemperaturen und höheren CO₂-Partialdrucken verläuft der Anstieg des Wärmeübergangs durch Strahlung überproportional. Dabei steigt der Wärmeübergang z. B. bei einer Temperaturerhöhung von 1073 auf 1273 K um den doppelten Wert und bei einer Temperaturerhöhung auf 1473 K um den 3,5-fachen Wert. Durch die damit erzielte höhere Wärmenutzung und den schnelleren Temperaturabbau wird die Abgastemperatur nach den Dampferzeugern 6, 7 unter die üblichen Werte abgesenkt.

Überraschenderweise hat sich zudem herausgestellt, daß beim erfindungsgemäßen Einsatz von Wasserdampf, vermutlich bedingt durch den höheren Wasserdampfpartialdruck, der Staubgehalt des Abgases mit außergewöhnlich hoher Effizienz in der elektrischen Rauchgasreinigung abgeschieden werden kann. Die Staubkonzentration im Abgas nach dem Elektrofilter kann dadurch auf etwa 10 mg/Nm³ abgesenkt werden.

Theoretisch könnten anstelle von Wasserdampf auch Gase bzw. Gasgemische verwendet werden, die ebenfalls so zusammengesetzt sind, das sie die CO- und NOₓ-Bildung im Rauchgas nicht fördern, wie z. B. rückgeführtes Rauchgas oder auch Stickstoff und andere Inertgase bzw. deren Mischungen. Diese Gase liegen jedoch üblicherweise unter Normaldruck bzw. lediglich geringem Überdruck vor, so daß ein außerordentlich hoher apparativer Aufwand notwendig wäre, um die für das erfindungsgemäße Verfahren erforderlichen hohen Drucke einzustellen. Beim Einblasen derartiger Medien mit den üblichen Überdrucken von ca. 40 mbar, ist die zuzuführende Menge so hoch, daß die Vorteile des erfindungsgemäßen Verfahrens nicht erzielt werden können.

Die Rückführung von Rauchgasen in den Verbrennungsbereich des Kessels zur Verminderung von Stickoxidbildung ist grundsätzlich bekannt. Da das Rauchgas hierbei kalt zurückgeführt wird, kann nicht ausgeschlossen werden, daß sich innerhalb des Verbrennungsgasstromes örtlich Strähnen mit geringer Temperatur bilden, die eine zusätzliche CO-Bildung zur Folge haben. Unter den besonderen Bedingungen des erfindungsgemäßen Verfahrens gelingt es jedoch, auch heißes Rauchgas mit Temperaturen oberhalb von 873 K zusammen mit dem Wasserdampf in den Verbrennungskessel zurückzuführen. Auf diese Weise können örtliche Unterkühlungen mit entsprechender CO-Bildung vollständig vermieden werden.

Das heiße Rauchgas kann z. B. über einen oder mehrere Verbindungskanäle vom 2. Zug zum 1. Zug des Kessels zurückgeführt werden. Die Wasserdampfdüsen sind dabei vorzugsweise konzentrisch in den Verbindungskanälen für das rückgeführte Rauchgas angeordnet. Durch die Injektorwirkung des unter hohem Druck eingeblasenen Wasserdampfes wird ein Teil der heißen Rauchgase aus dem 2. Zug des Kessels abgesaugt und ohne aufwendige Maßnahmen zusammen mit dem Wasserdampf in den Verbrennungskessel eingedüst. Da die zu überwindenden Druckverhältnisse für diese Rauchgasrückführung sehr gering sind, ist hierzu lediglich eine entsprechend geringe Dampfmenge erforderlich. Wird der insgesamt eingebrachte Wasserdampf über mehrere Düsen bzw. Düsenebenen in den Kessel geführt, ist es ausreichend, lediglich einen Teil dieser Düsen für die Rauchgasrückführung zu verwenden. Der Anteil an rückgeführtem Rauchgas wird auf Werte zwischen 5 und 50 %, vorzugsweise auf etwa 30 %, der gesamten Rauchgasmenge eingestellt. Die maximalen Temperaturen, der Temperaturabbau und die Verweilzeiten im 1. und 2. Zug des Kessels lassen sich damit in einfacher Weise auf optimale Werte einstellen.

In gleicher Weise können nach dem erfindungsgemäßen Verfahren auch Stickstoff oder andere Inertgase bzw. deren Mischungen zusammen mit dem unter hohem Druck stehenden Wasserdampf in den Verbrennungskessel eingedüst werden.

Die wesentlichen Vorteile des erfindungsgemäßen Verfahrens lassen sich wie folgt zusammenfassen:
- Die Rauchgasmenge wird bei gleicher Nettowärmeleistung erheblich reduziert, bei vollem Ersatz der Sekundär- bzw. Tertiärluft und Rücknahme der Primärluft (entsprechend dem geringeren Brennstoffdurchsatz) um etwa 20 bis 40 %.
- Bei gleichbleibender Rauchgasmenge kann der Brennstoffdurchsatz um bis zu 40 % gesteigert werden, ohne die Notwendigkeit besonderer Maßnahmen im Rauchgasweg, insbesondere in der Rauchgasreinigungsanlage.
- Die Wärmenutzung wird um bis zu 15 % gesteigert.
- Die Staubbelastung der Heizflächen im gesamten Kessel sowie die Belastung der Rauchgasreinigung fällt zumindest entsprechend der verringerten Rauchgasmenge, wobei u. a. die Ofenreisezeit deutlich verlängert wird.
- Die Verbrennungstemperaturen im Eintritt zur Nachbrennkammer werden wesentlich erhöht, steuerbar über die zugeführte Primärluftmenge, wodurch ein besserer Ausbrand sichergestellt ist.
- Die Schadstoffmengen und -konzentrationen im Abgas werden wesentlich reduziert, insbesondere CO und NOₓ.
- Unverhältnismäßig hohe Staubabscheidung in der elektrischen Gasreinigung durch Einsatz von Wasserdampf.
- Durch den Einsatz von Wasserdampf wird der Wärmeübergang durch Strahlung deutlich erhöht, wobei ein schnellerer Temperaturabbau in der Kesselanlage sowie eine geringere Abgastemperatur erzielt wird.
- Die erforderlichen Antriebsleistungen der Luftventilatoren und des Saugzugs können entsprechend der verringerten Luftmenge vermindert werden.
- Nachgeschaltete Rauchgasreinigungsanlagen können entsprechend kleiner ausgelegt werden.
- Bei nachgeschalteten "low dust"-Entstickungsanlagen sinkt der Aufwand an Energie zur Wiederaufwärmung des Rauchgases bei gleicher Grädigkeit entsprechend der geringeren Rauchgasmenge.
- Bestehende Anlagen lassen sich in einfacher Weise an das erfindungsgemäße Verfahren anpassen.

Nachfolgend wird das erfindungsgemäße Verfahren anhand einiger Ausführungsbeispiele näher erläutert.

### Einblasen von Wasserdampf

In diesem Verfahrensbeispiel wurde eine bestehende Verbrennungsanlage eines Müllkraftwerks umgerüstet für das Einblasen von Wasserdampf. Die Dampfdüsen wurden für Überschallbetrieb ausgelegt. Die Zufuhr von Primärluft sowie von Wasserdampf wurde jeweils stufenlos verstellbar eingerichtet.

Bei einer Untersuchung der Verbrennung im Müllkraftwerk zeigte sich, daß die Zugabe von Sekundärluft für die Verbrennung nicht notwendig, sondern eher nachteilig für den Gesamtprozeß ist. Im Normalbetrieb arbeitet die Anlage mit einer Gesamtluftmenge von ca. 80 000 Nm³/h, bei einem Sekundärluftanteil von 27 000 Nm³/h. Der Luftüberschuß liegt bei etwa 150 %, entsprechend einer Luftzahl von 2,5. Der Sauerstoffgehalt des Rauchgases beträgt unter diesen Bedingungen ca. 10 Vol.-%. Die Sekundärluft wird unter einem geringen Überdruck von ca. 40 mbar zugeführt. Bei der Entspannung der Sekundärluft wird eine Mischenergie von etwa 30 kW frei.

In der auf das erfindungsgemäße Verfahren umgerüsteten Anlage wurde eine Dampfmenge von ca. 2 000 kg/h mit einem Überdruck von 5 bar in den Verbrennungskessel im Bereich des Austritts der Verbrennungsgase aus dem Feuerraum eingeblasen. Die Gesamtluftmenge wurde dabei unter Beibehaltung der Nennlast der Dampferzeugung um ca. 30 % verringert, wobei die Sekundärluft vollständig durch Dampf ersetzt wurde und zusätzlich die Primärluftmenge reduziert wurde.

Der Sauerstoffgehalt des Rauchgases fiel unter diesen erfindungsgemäßen Bedingungen auf ca. 6 Vol.-% (feucht) ab. Bei vergleichbarem Brennstoff fiel die Luftzahl hierdurch von 2,5 auf 1,8 ab. Die Rauchgasmenge verringerte sich von 100 000 Nm³/h auf 72 500 Nm³/h und wurde damit insgesamt um ca. 27 % reduziert. Der NOₓ-Gehalt des Rauchgases wurde dabei um ca. 25 % abgesenkt. Gleichzeitig fiel der CO-Gehalt des Rauchgases von 20 mg/Nm³ auf Werte unter 10 mg/Nm³ ab.

Die Abgastemperatur nach den Dampferzeugern wurde von ca. 500 K auf ca. 470 K verringert. Dadurch wurde die Chloridabscheidung in der Rauchgasreinigung gesteigert und die HCl-Emissionskonzentration von 50 bis 80 mg/Nm³ auf Werte unterhalb von 30 mg/Nm³ gesenkt.

Der im Rauchgas mitgeführte Staub und das zur trockenen Rauchgasreinigung eingesetzte Kalkhydrat sowie die entsprechenden Reaktionsprodukte lassen sich aufgrund des höheren Wasserdampfpartialdruckes hervorragend in der elektrischen Rauchgasreinigung abscheiden. Dieses Verhalten wird begünstigt durch die tieferen Rauchgastemperaturen. Positiv beeinflußt wird die Staubemission zudem durch die deutlich geringeren Gasgeschwindigkeiten in der elektrischen Rauchgasreinigungsanlage. Der Staubgehalt im Rauchgas nach dem Elektrofilter wurde dadurch von 40 bis 60 mg/Nm³ auf ca. 10 mg/Nm³ vermindert.

Die Verbrennungstemperatur im Eintritt zur Nachbrennkammer wurde um ca. 200 K erhöht. Die Rauchgastemperatur am Ende der Nachbrennkammer stieg jedoch nur geringfügig um 30 bis 50 K an.

Die Abgasverluste bei vergleichbarer Reisezeit (Standzeit zwischen den Reinigungszyklen) sind mit 5,4 MW weitaus geringer als vor dem Umbau mit 9,3 MW. Unter Beibehaltung der Nennlast der Dampferzeugung konnte der Brennstoffdurchsatz (=Mülldurchsatz) um mehr als 10 % gesenkt werden.

### Einblasen von Wasserdampf mit Rückführung von heißem Rauchgas

Hierzu wurden Untersuchungen in der gleichen Anlage unter im wesentlichen gleichen Bedingungen, wie vorstehend beschrieben, durchgeführt.

Über einen bzw. mehrere Verbindungskanäle vom 2. Zug zum 1. Zug des Kessels wurde zusammen mit einem Teil des Wasserdampfes heißes Rauchgas mit einer Temperatur von ca. 900 K in den 1. Zug des Kessels zurückgeführt. Ein Teil der Düsen für den Wasserdampf waren dabei konzentrisch in den einzelnen Rauchgasrückführkanälen eingebaut. Durch die Sogwirkung des unter einem Druck von ca. 6 bar eingedüsten Wasserdampfes wurde ein Teil der Rauchgase aus dem 2. Zug (konvektiver Teil) abgezogen und in den 1. Zug des Kessels injiziert. Der Anteil des rückgeführten Rauchgases betrug 30 % der gesamten Rauchgasmenge. Die zu überwindenden Druckverhältnisse waren mit Werten von maximal 1 bis 5 mbar sehr gering, so daß nur wenig Dampf zur Rückförderung der Rauchgase benötigt wurde. Bei den Versuchen wurde festgestellt, daß pro Nm³ rückgeführtem Rauchgas etwa zwischen 4 und 40 g Wasserdampf erforderlich sind. Bei Einsatz von schwach überhitztem Dampf unter einem Druck von 6 bar mit einer Temperatur von ca. 440 K fiel die Temperatur des rückgeführten Rauchgases (ca. 900 K) praktisch nicht ab.

Unter diesen Bedingungen konnte die Temperatur in der heißen Zone z.B. von ca. 1473 K (ohne Rauchgasrückführung) auf ca. 1308 K gesenkt werden. Auf diese Weise konnte unter Beibehaltung einer minimalen Verbrennungsluftmenge die Temperatur im Übergang zum 1. Zug gesenkt werden. Der Temperaturabbau im 1. und 2. Zug war in diesem Fall etwas flacher, während der Temperatur- und Wärmeabbau im konvektiven Teil des Kessels mit den entsprechenden Werten ohne Rauchgasrückführung praktisch übereinstimmte. Auch unter diesen Bedingungen konnte in jedem Fall eine Mindestverweilzeit von 2 s bei Temperaturen oberhalb von 1123 K problemlos eingehalten werden. Zudem bleiben auch die weiteren Vorteile, wie bei Einsatz von Wasserdampf ohne Rauchgasrückführung beschrieben, erhalten.

## Patentansprüche

1. Verfahren zur Verbrennung von Feststoffen, insbesondere zur Müllverbrennung in einem Verbrennungskessel (1), der zumindest einen Feuerraum (2) mit einer Primärlufterzeugung (9) und einer Nachbrennkammer (4) umfaßt, wobei in den Verbrennungskessel (1) gas und/oder Wasserdampf mit einer durch einen Überdruck erzeugten Überschallgeschwindigkeit oberhalb des Feuerraumes (2) und im unteren Bereich der Nachbrennkammer (4) in den Verbrennungskessel (1) eingedüst wird, ohne daß neben der Primärluft weitere Verbrennungsluft zugeführt wird.

2. Verfahren nach Anspruch 1,
dadurch gekennzeichnet,
daß Wasserdampf und Inertgase sowie Rauchgase oder deren Mischungen eingesetzt werden.

3. Verfahren nach einem der vorhergehenden Ansprüche,
dadurch gekennzeichnet,
daß der Druck und der Volumenstrom des eingedüsten Wasserdampfes so eingestellt werden, daß eine Mischenergie im Bereich zwischen 0,1 und 30 kW pro m³ Turbulenzraum eingebracht wird.

4. Verfahren nach einem der vorhergehenden Ansprüche,
dadurch gekennzeichnet,
daß der Druck und der Volumenstrom des eingedüsten Wasserdampfes so eingestellt werden, daß eine Mischenergie im Bereich zwischen 0,03 bis 3 W pro Nm³/h Abgas eingebracht wird.

5. Verfahren nach einem der vorhergehenden Ansprüche, dadurch gekennzeichnet, daß die Temperatur im Bereich des Eintritts der Verbrennungsgase in die Nachbrennkammer (4) zwischen 1273 und 1673 K eingestellt wird.

6. Verfahren nach einem der vorhergehenden Ansprüche, dadurch gekennzeichnet, daß der Volumenstrom der primären Verbrennungsluft so eingestellt wird, daß der Luftüberschuß zwischen 20 und 150 % beträgt.

7. Verfahren nach einem der vorhergehenden Ansprüche, dadurch gekennzeichnet, daß ein Teil des Wasserdampfes verwendet wird, um einen Teil des Rauchgases in den Bereich zwischen dem Feuerraum (2) und der Nachbrennkammer (4) und/oder direkt in die Nachbrennkammer (4) zurückzuführen.

8. Verfahren nach Anspruch 7, dadurch gekennzeichnet, daß der Anteil an rückgeführtem Rauchgas zwischen 5 und 50 %, vorzugsweise 30 %, der gesamten Rauchgasmenge beträgt.

9. Verfahren nach einem der Ansprüche 7 oder 8, dadurch gekennzeichnet, daß das Rauchgas mit einer Temperatur von mindestens 873 K zurückgeführt wird.

10. Verfahren nach einem der Ansprüche 7 bis 9, dadurch gekennzeichnet, daß zur Rauchgasrückführung eine Wasserdampfmenge zwischen 4 und 40 g pro Nm³ rückgeführtem Rauchgas verwendet wird.

11. Verfahren nach einem der vorhergehenden Ansprüche, dadurch gekennzeichnet, daß ein Teil des Wasserdampfes verwendet wird, um Stickstoff oder andere Inertgase in den Verbrennungskessel (1) einzubringen.

12. Verfahren nach einem der vorhergehenden Ansprüche, dadurch gekennzeichnet, daß zum Einblasen des Wasserdampfes Düsen verwendet werden, die in einer oder mehreren Ebenen in der Kesselwand im Bereich des Austritts der Verbrennungsgase aus dem Feuerraum (2) und/oder im Bereich der Nachbrennkammer (4) angeordnet sind.

13. Verfahren nach einem der vorhergehenden Ansprüche, dadurch gekennzeichnet, daß zum Einblasen des Wasserdampfes Überschalldüsen verwendet werden.

14. Verfahren nach einem der Ansprüche 7 bis 13, dadurch gekennzeichnet, daß das Rauchgas über einen oder mehrere Kanäle zurückgeführt wird, wobei in jedem Kanal jeweils eine Wasserdampfdüse konzentrisch angeordnet ist.

## Claims

1. A process of incinerating solid substances, especially of incinerating refuse in an incineration tank (1) which comprises at least one combustion space (2) with primary air generating means (9) and a reincineration chamber (4), with gas and/or water vapour being blown above the combustion space (2) and in the lower region of the reincineration chamber (4) into the incineration tank (1) at a supersonic speed generated by excess pressure, without any further incineration air being supplied apart from the primary air.

2. A process according to claim 1,
charactersied in
that water vapour and inert gases as well as flue gases or their mixtures are used.

3. A process according to any one of the preceding claims, characterised in
that the pressure and volume flow of the blown-in water vapour are set in such a way that a mixed energy ranging between 0.1 and 30 kW pro m³ turbulence space is introduced.

4. A process according to any one of the preceding claims, characterised in
that the pressure and volume flow of the blown-in water vapour are set in such a way that a mixed energy ranging between 0.03 and 3 W per Nm³/h exhaust gas is introduced.

5. A process according to any one of the preceding claims, characterised in
that in the region where the incineration gases enter the reincineration chamber (4), the temperature is set between 1273 and 1673 K.

6. A process according to any one of the preceding claims, characterised in
that the volume flow of the primary incineration air is set in such a way that the excess air amounts to 20 to 150%.

7. A process according to any one of the preceding claims, characterised in
that part of the water vapour is used to return part of the flue gas into the region between the combustion space (2) and the reincineration chamber (4) and/or directly into the reincineration chamber (4).

8. A process according to claim 7,
characterised in
that the percentage of returned flue gas amounts to 50%, preferably 30%, of the entire quantity of flue gas.

9. A process according to any one of claims 7 or 8,
characterised in
that the flue gas is returned with a temperature of at least 873 K.

10. A process according to any one of claims 7 to 9,
characterised in
that for the purpose of returning the flue gas, a quantity of water vapour ranging between 4 and 40 g per Nm³ of returned flue gas is used.

11. A process according to any one of the preceding claims, characterised in
that part of the water vapour is used to introduce nitrogen or other inert gases into the incinceration tank (1).

12. A process according to any one of the preceding claims, characterised in
that for blowing in the water vapour, use is made of nozzles arranged in one or a plurality of planes in the tank wall in the region where the incineration gases emerge from the combustion space (2) and/or in the region of the reincineration chamber (4).

13. A process according to any one of the preceding claims, characterised in
that supersonic nozzles are used for blowing in the water vapour.

14. A process according to any one of claims 7 to 13, characterised in
that the flue gas is returned through one or a plurality of channels and that one water vapour nozzle is arranged concentrically in each channel.

## Revendications

1. Procédé d'incinération de solides, notamment pour l'incinération d'ordures ménagères dans une chaudière de combustion (1) comprenant au moins un foyer (2) doté d'une alimentation (9) en air primaire ou comburant et une chambre (4) de post-combustion, du gaz et/ou de la vapeur d'eau ayant une vitesse supersonique, produite par une surpression, étant introduit(e) dans la chaudière d'incinération (1) au-dessus du foyer (2) et dans la zone inférieure de la chambre (4) de post-combustion dans la chaudière (1) d'incinération, sans introduction d'une quantité supplémentaire d'air comburant en plus de l'air primaire, par injection.

2. Procédé selon la revendication 1, caractérisé en ce qu'on utilise de la vapeur d'eau et des gaz inertes ainsi que des gaz de fumée, ou leurs mélanges.

3. Procédé selon l'une des revendications précédentes, caractérisé en ce que la pression et le débit ou courant en volume de la vapeur d'eau introduite par buses sont réglés de façon à introduire une énergie de mélangeage se situant entre à 0,1 et 30 kW par m³ d'espace turbulent.

4. Procédé selon l'une des revendications précédentes, caractérisé en ce que la pression et le courant volumétrique ou le débit de la vapeur d'eau introduite par buses sont réglés de façon à introduire une énergie de mélangeage se situant entre 0,03 à 3 W par Nm³/h de gaz d'échappement.

5. Procédé selon l'une des revendications précédentes, caractérisé en ce que la température est réglée entre 1273 et 1673 K dans la zone de l'entrée des gaz de combustion dans la chambre (4) de post-combustion.

6. Procédé selon l'une des revendications précédentes, caractérisé en ce que le courant volumétrique ou le débit de l'air de combustion primaire ou air comburant est réglé de façon que l'excès d'air se situe entre 20 et 150 %.

7. Procédé selon l'une des revendications précédentes, caractérisé en ce qu'on utilise une partie de la vapeur d'eau pour recycler une partie des gaz de fumée dans la zone comprise entre le foyer (2) et la chambre de post-combustion (4) et/ou directement dans la chambre de post-combustion (4).

8. Procédé selon la revendication 7, caractérisé en ce que la proportion des gaz de fumée recyclés se situe entre 5 et 50 %, avantageusement à 30 %, de la quantité totale de gaz de fumée.

9. Procédé selon l'une des revendications 7 ou 8, caractérisé en ce que le gaz de fumée est recyclé en ayant une température d'au moins 873 K.

10. Procédé selon l'une des revendications 7 à 9, caractérisé en ce qu'on utilise pour le recyclage du gaz de fumée une quantité de vapeur d'eau comprise entre 4 et 40 g par Nm³ de gaz de fumée recyclé.

11. Procédé selon l'une des revendications précédentes, caractérisé en ce qu'on utilise une partie de la vapeur d'eau afin d'introduire de l'azote ou d'autres gaz inertes dans la chaudière (1) d'incinération.

12. Procédé selon l'une des revendications précédentes, caractérisé en ce que, pour injecter la vapeur d'eau, on utilise des buses disposées dans un ou plusieurs plans dans la paroi de la chaudière dans la zone où les gaz de combustion sortent du foyer (2) et/ou dans la zone de la chambre (4) de post-combustion.

13. Procédé selon l'une des revendications précédentes, caractérisé en ce que pour injecter la vapeur d'eau, on utilise des buses ou injecteurs ultrasoniques.

14. Procédé selon l'une des revendications 7 à 13, caractérisé en ce que le gaz de fumée est recyclé à l'aide d'un ou plusieurs canaux, une buse de vapeur d'eau étant disposée concentriquement à chaque fois dans chaque canal.
